# EUROPÄISCHE PATENTSCHRIFT

(11) **EP 1 688 353 B1**
(45) Veröffentlichungstag und Bekanntmachung des Hinweises auf die Patenterteilung: **12.09.2007**
(21) Anmeldenummer: 05002245.8
(22) Anmeldetag: 03.02.2005
(51) Int. Cl.: B65C 9/02

(54) **Vorrichtung zum Anbringen von Etiketten**
Device for applying labels
Dispositif pour appliquer des étiquettes

(43) Veröffentlichungstag der Anmeldung: 09.08.2006
(73) Patentinhaber: KR-Porsiplast Verpackungssysteme GmbH, 76461 Muggensturm (DE)
(72) Erfinder: Merkel, Raimund, 76571 Gaggenau (DE)
(74) Vertreter: Reule, Hanspeter

(56) Entgegenhaltungen:
- WO-A-03/091109
- DE-U1- 29 512 840
- FR-A- 2 827 572

## Beschreibung

Die Erfindung betrifft eine Vorrichtung zum Anbringen von Etiketten an Konsumprodukten gemäß Oberbegriff des Anspruchs 1 und ein Verfahren zum Anbringen von Etiketten gemäß Oberbegriff des Anspruchs 15 und wie bekannt aus der FR 2 827 572 A1.

Es ist bekannt, Konsumprodukte wie beispielsweise Spraydosen oder Zahnpastatuben in der Abfüllanlage in einem Produktionsschritt zusammen mit dem Abfüllen zu Etikettieren. Dabei werden die Spraydosen oder Tuben aufrechtstehend, gegebenenfalls auf Dorne aufgesteckt, transportiert und unmittelbar vor oder unmittelbar nach dem Befüllen mit Klebeetiketten versehen. Durch die bekannten Verfahren und Vorrichtungen ist es möglich, die Produkte während des Produktionsprozesses einfach und rationell zu Etikettieren. Ein nachträgliches Etikettieren der Produkte, beispielsweise im Zuge einer Umverpackung oder wenn Produkte aus derselben Produktionslinie unter verschiedenen Markennamen verkauft und daher mit verschiedenen Etiketten versehen werden sollen, ist jedoch nicht möglich. Dies erfolgt dann manuell, was einen hohen Arbeitsaufwand erfordert.

Es ist daher Aufgabe der Erfindung, eine Vorrichtung und ein Verfahren zum Anbringen von Etiketten der eingangs genannten Art derart weiterzuentwickeln, dass das Anbringen der Etiketten mit geringerem Arbeitsaufwand unabhängig von einem Abfüll- oder Produktionsprozess erfolgen kann. Dabei sollen die Etiketten in einem Arbeitsgang sowohl auf einer Vorder- als auch auf einer Rückseite der Konsumprodukte angebracht werden können.

Diese Aufgabe wird erfindungsgemäß durch eine Vorrichtung mit den Merkmalen des Anspruchs 1 und ein Verfahren mit den Merkmalen des Anspruchs 15 gelöst. Vorteilhafte Weiterbildungen der Erfindung sind Gegenstand der abhängigen Ansprüche.

Der Erfindung liegt der Gedanke zugrunde, Produkte nach dem Produktions- bzw. Abfüllprozess automatisch beidseitig etikettieren zu können. Dadurch wird die Etikettierung unabhängig vom Produktions- oder Abfüllprozess durchgeführt, was eine Nachetikettierung der Produkte ermöglicht. Die erfindungsgemäße Vorrichtung und das erfindungsgemäße Verfahren haben den weiteren Vorteil, dass die Produkte nach dem Abfüll- oder Produktionsprozess vor dem Etikettieren gereinigt werden können, um eine bessere Haftung der Etiketten zu gewährleisten. Dies ist insbesondere dann vorteilhaft, wenn bei einem Abfüllprozess die Außenseite eines zu etikettierenden Behälters durch Füllgut verunreinigt wird.

Die Fördereinrichtung weist zweckmäßig ein Förderband oder eine Förderkette auf, auf das bzw. auf die der Produktträger zum Transport auflegbar ist. Dabei wird bevorzugt, dass eines der Fenster beim Transport nach oben und das andere Fenster nach unten gerichtet ist. Bei einer solchen Anordnung ist der erste Etikettenspender vorteilhafterweise über der Fördereinrichtung und der zweite Etikettenspender unter der Fördereinrichtung angeordnet. Um ein Aufbringen der Etiketten auf der Rückseite des Konsumprodukts zu ermögliche, weist in diesem Fall die Fördereinrichtung im Bereich über dem zweiten Etikettenspender zwei im Abstand parallel zueinander verlaufende, den Zugriff auf die Rückseite des Konsumprodukts freigebende Transportbänder auf. Zweckmäßig weisen die Transportbänder jeweils eine vertikal angeordnete Förderfläche auf, wobei der Produktträger durch die Förderflächen mittels Reibschluss transportierbar ist.

Eine vorteilhafte Weiterbildung der Erfindung sieht vor, dass in den Produktträger mehrere Konsumprodukte einlegbar und in einem vorgegebenen Abstand zueinander transportierbar sind. Dies können gleichartige, aber auch verschiedenartige Konsumprodukte sein. Zweckmäßig sind die gemeinsam in den Produktträger eingelegten Konsumprodukte durch gemeinsame Etiketten miteinander verbindbar. Auf diese Weise können durch Verbinden mehrerer Produkte mittels der Etiketten Mehrfachpackungen hergestellt werden. Mehrfachpackungen wie Doppelpackungen oder auch Sets bestehend beispielsweise aus Zahnpastatube und Zahnbürste oder Rasierapparat und Rasiergelspender werden oft aus Marketinggründen nur über einen begrenzten Zeitraum angeboten. Es ist daher besonders vorteilhaft, wenn standardmäßig hergestellte und gegebenenfalls etikettierte Einzelprodukte mittels eines automatisierten Verfahrens einfach durch Anbringen von Etiketten zu Mehrfachpackungen verbunden und gleichzeitig als solche gekennzeichnet werden können. Bei dem erfindungsgemäßen Verfahren bzw. der erfindungsgemäßen Vorrichtung ist lediglich die Verwendung von auf die Einzelprodukte zugeschnittenen Produktträgern erforderlich. Es ist somit völlig ausreichend, für unterschiedliche Mehrfachpackungen unterschiedliche Produktträger an der Etikettiervorrichtung bereit zu halten. Ein Austausch der Etikettenspender oder anderer komplizierter Bauteile ist nicht erforderlich. Dabei wird bevorzugt, dass die Produktträger Aufnahmekonturen aufweisen, die den Außenkonturen der einzulegenden Konsumprodukte entsprechen. Zweckmäßig weisen die Etiketten eine Klebeschicht auf. Solche selbstklebenden Etiketten sind besonders einfach an den Produkten anbringbar.

Es ist möglich, die Produktträger mit den Produkten zu befüllen und anschließend auf die Fördereinrichtung zu legen. Es wird jedoch bevorzugt, dass die erfindungsgemäße Vorrichtung eine Beschickungsstation aufweist, und dass der oder die Produktträger auf der Fördereinrichtung verbleiben und dort mit den Konsumprodukten beschickt werden. Zweckmäßig ist dann auch eine Entnahmestation zum Entnehmen der etikettierten Konsumprodukte aus dem Produktträger vorgesehen. Es wird besonders bevorzugt, dass die Vorrichtung mehrere, durch die Fördereinrichtung hintereinander transportierbare Produktträger aufweist. Zweckmäßig bildet die Fördereinrichtung einen Förderkreislauf, in dem die Produktträger von der Beschickungsstation zu den Etikettenspendern, von diesen zur Entnahmestation und von dieser wieder zur Beschickungsstation transportiert werden.

Der Transport des Produktträgers oder der Produktträger kann kontinuierlich mit konstanter Geschwindigkeit erfolgen. In diesem Fall werden die Etiketten während des Transports an den Produkten angebracht. Es ist jedoch auch möglich, die Produktträger zum Anbringen der Etiketten an den Etikettenspendern bis zum Stillstand abzubremsen. Jeder der Produktträger wird dann schrittweise transportiert.

Im Folgenden wird die Erfindung anhand eines in der Zeichnung schematisch dargestellten Ausführungsbeispiels näher erläutert. Es zeigen
- Fig. 1: eine perspektivische Ansicht einer erfindungsgemäßen Etikettiervorrichtung;
- Fig. 2: eine Seitenansicht der Etikettiervorrichtung gemäß Fig. 1;
- Fig. 3: eine perspektivische Ansicht eines Produktträgers.

Eine erfindungsgemäße Etikettiervorrichtung 1 (Fig. 1 und 2) weist eine Fördereinrichtung 2 auf, auf die mehrere Produktträger 4 aufgelegt sind. Die Produktträger 4 sind durch die Fördereinrichtung 2 in einem geschlossenen Förderkreislauf transportierbar. Die Produktträger 4 (Fig. 3) dienen der Aufnahme und Halterung von Konsumprodukten, im dargestellten Ausführungsbeispiel von Zahnpastatuben 6, die mit Etiketten 8 zu versehen sind. Zu diesem Zweck weisen die Produktträger 4 Aufnahmekonturen 10 auf, in die jeweils zwei Zahnpastatuben 6 einlegbar und in einem vorgegebenen Abstand zueinander fixierbar sind. Der Produktträger 4 weist an seiner Oberseite ein erstes Fenster 12 auf, über das die Vorderseiten der Zahnpastatuben 6 frei zugänglich sind. An seiner unteren Seite, mit der er auf der Fördereinrichtung 2 aufliegt, weist der Produktträger 4 ein zweites Fenster 14 auf, über das die Rückseiten der Zahnpastatuben 6 frei zugänglich sind.

Die Fördereinrichtung 2 weist ein Förderband 16 auf, auf das die Produktträger 4 mit ihrer Unterseite aufgelegt sind. Mittels des Förderbands 16 werden die Produktträger mit den in sie eingelegten Zahnpastatuben 6 zu einem ersten Etikettenspender 18 transportiert. Dieser ist über dem Förderband 16 angeordnet und dient dazu. Klebeetiketten von einem Endlosband 20 auf die Vorderseiten der Zahnpastatuben 6 aufzubringen. Dabei werden beide Zahnpastatuben 6 durch ein Klebeetikett an ihrer Vorderseite zu einer Doppelpackung verbunden. Nach dem Aufbringen des Etiketts 8 werden die Produktträger 4 mit den an ihren Vorderseiten miteinander verbundenen Zahnpastatuben 6 bis zu einem zweiten Etikettenspender 22 transportiert, der unter der Fördereinrichtung 2 angeordnet ist und dem Aufbringen von Klebeetiketten 8 von einem weiteren Endlosband 20 auf die Rückseiten der Zahnpastatuben 6 dient. Auf diese Weise werden die Zahnpastatuben 6 durch ein weiteres Etikett 8 auch an ihrer Rückseite miteinander verbunden. Zu diesem Zweck ist das Förderband 16 oberhalb des zweiten Etikettenspenders 22 unterbrochen. Der Transport der Produktträger 4 erfolgt an dieser Stelle durch zwei im Abstand parallel zueinander verlaufende Transportbänder 24, die mit vertikal angeordneten Förderflächen 26 an den Seitenflächen der Produktträger 4 angreifen und diese mittels eines Reibschlusses über zwei parallel zueinander verlaufende Schienen 28 gleitend hinwegbewegen. Die Schienen 28 sind im Abstand zueinander angeordnet und ermöglichen einen freien Zugriff auf das zweite Fenster 14 und somit die Rückseiten der Zahnpastatuben 6.

Alternativ zum gezeigten Ausführungsbeispiel können die Transportbänder 24 auch so angeordnet sein, dass ihre Förderflächen 26 nach oben zeigen und die Unterseite der Produktträger 4 auf den Förderflächen 26 aufliegt. So wie im gezeigten Ausführungsbeispiel die Schienen 28, müssen dann die Transportbänder 24 im Abstand zueinander angeordnet sein, um freien Zugriff auf das zweite Fenster 14 zu ermöglichen.

Im gezeigten Ausführungsbeispiel laufen die Produktträger 4 in einem geschlossenen Förderkreislauf um. Die Zahnpastatuben 6 werden von Hand in leere Produktträger 4 eingelegt und zum ersten Etikettenspender 18, anschließend zum zweiten Etikettenspender 22 transportiert. Nach Anbringen der Etiketten 8 werden die nun zur Doppelpackung verbundenen Zahnpastatuben 6 aus den Produktträgern 4 von Hand entnommen.

Es ist jedoch auch möglich, abweichend vom gezeigten Ausführungsbeispiel, die Beschickung der Produktträger 4 mit Zahnpastatuben 6 und/oder die Entnahme der etikettierten Zahnpastatuben 6 aus den Produktträgern 4 maschinell vorzunehmen.

Die Etikettiervorrichtung 1 kann in unmittelbarer Nachbarschaft einer Befüllvorrichtung für die Zahnpastatuben aufgestellt sein. Zum Etikettieren der befüllten Zahnpastatuben 6 ist lediglich ein Umsetzen von der Befüllstation zur Fördereinrichtung 2 erforderlich. Die Etikettiervorrichtung 1 kann jedoch auch an einem anderen Ort, gegebenenfalls, weit von der Befüllstation- entfernt aufgestellt sein.

Zusammenfassend ist folgendes festzuhalten: Die Erfindung betrifft eine Vorrichtung zum Anbringen von Etiketten 8 an Konsumprodukten 6 mit einer Fördereinrichtung 2 und mit mindestens einem Produktträger 4, in den mindestens ein Konsumprodukt 6 einlegbar ist, und der mittels der Fördereinrichtung 2 transportierbar ist. Erfindungsgemäß ist vorgesehen, dass der Produktträger zwei Fenster 12, 14 aufweist, über die eine Vorderseite und eine Rückseite des eingelegten Konsumprodukts 6 frei zugänglich sind, und dass.an der Fördereinrichtung 2 ein erster Etikettenspender 18 zum Anbringen von Etiketten 8 auf der Vorderseite und ein zweiter Etikettenspender 22 zum Anbringen von Etiketten 8 auf der Rückseite angeordnet ist.

## Patentansprüche

1. Vorrichtung zum Anbringen von Etiketten (8) an Konsumprodukten (6) mit einer Fördereinrichtung (2) und mit mindestens einem Produktträger (4), in den mindestens ein Konsumprodukt (6) einlegbar ist, und der mittels der Fördereinrichtung (2) transportierbar ist, **dadurch gekennzeichnet, dass** der Produktträger (4) zwei Fenster (12, 14) aufweist, über die eine Vorderseite und eine Rückseite des eingelegten Konsumprodukts (6) frei zugänglich sind, und dass an der Fördereinrichtung (2) ein erster Etikettenspender (18) zum Anbringen von Etiketten (8) auf der Vorderseite und ein zweiter Etikettenspender (22) zum Anbringen von Etiketten (8) auf der Rückseite angeordnet ist.

2. Vorrichtung nach Anspruch 1, **dadurch gekennzeichnet, dass** die Fördereinrichtung (2) ein Förderband (16) oder eine Förderkette aufweist, auf das bzw. auf die der Produktträger (4) zum Transport auflegbar ist.

3. Vorrichtung nach Anspruch 2, **dadurch gekennzeichnet, dass** eines der Fenster (12) beim Transport nach oben und das andere Fenster (14) nach unten gerichtet ist.

4. Vorrichtung nach Anspruch 3, **dadurch gekennzeichnet, dass** der erste Etikettenspender (18) über der Fördereinrichtung (2) und der zweite Etikettenspender (22) unter der Fördereinrichtung (2) angeordnet ist, und dass die Fördereinrichtung (2) im Bereich über dem zweiten Etikettenspender (22) zwei im Abstand parallel zueinander verlaufende, den Zugriff auf die Rückseite des Konsumprodukts (6) freigebende Transportbänder (24) aufweist.

5. Vorrichtung nach Anspruch 4, **dadurch gekennzeichnet, dass** die Transportbänder (24) jeweils eine vertikal angeordnete Förderfläche (26) aufweisen, und dass der Produktträger (4) durch die Förderfläche (26) mittels Reibschluss transportierbar ist.

6. Vorrichtung nach einem der vorangehenden Ansprüche, **dadurch gekennzeichnet, dass** in den Produktträger (4) mehrere Konsumprodukte (6) einlegbar und in einem vorgegebenen Abstand zueinander transportierbar sind.

7. Vorrichtung nach Anspruch 6, **dadurch gekennzeichnet, dass** in den Produktträger (4) verschiedenartige Konsumprodukte (6) gemeinsam einlegbar sind.

8. Vorrichtung nach Anspruch 6 oder 7, **dadurch gekennzeichnet, dass** die in den Produktträger (4) eingelegten Konsumprodukte (6) durch gemeinsame Etiketten (8) miteinander verbindbar sind.

9. Vorrichtung nach einem der vorangehenden Ansprüche, **dadurch gekennzeichnet, dass** die Etiketten (8) eine Klebeschicht aufweisen.

10. Vorrichtung nach einem der vorangehenden Ansprüche, **dadurch gekennzeichnet, dass** der Produktträger (4) Aufnahmekonturen (10) aufweist, die den Außenkonturen der Konsumprodukte (6) entsprechen.

11. Vorrichtung nach einem der vorangehenden Ansprüche, **gekennzeichnet durch** eine Beschickungsstation zum Beschicken des Produktträgers (4) mit Konsumprodukten (6).

12. Vorrichtung nach einem der vorangehenden Ansprüche, **gekennzeichnet durch** eine Entnahmestation zum Entnehmen der Konsumprodukte (6) aus dem Produktträger (4).

13. Vorrichtung nach einem der vorangehenden Ansprüche, **gekennzeichnet durch** mehrere, **durch** die Fördereinrichtung (2) hintereinander transportierbare Produktträger (4).

14. Vorrichtung nach einem der vorangehenden Ansprüche, **dadurch gekennzeichnet, dass** die Fördereinrichtung (2) einen Förderkreislauf bildet.

15. Verfahren zum Anbringen von Etiketten (8) an in mindestens einen Produktträger (4) eingelegten Konsumprodukten (6), wobei der Produktträger (4) mittels einer Fördereinrichtung (2) transportiert wird, **dadurch gekennzeichnet, dass** mittels eines ersten Etikettenspenders (18) ein Etikett (8) auf einer durch ein erstes Fenster (12) im Produktträger (4) frei zugänglichen Vorderseite des Konsumprodukts (6) angebracht wird und mittels eines zweiten Etikettenspenders (22) ein weiteres Etikett (8) auf einer durch ein zweites Fenster (14) im Produktträger (4) frei zugänglichen Rückseite des Konsumprodukts (6) angebracht wird.

16. Verfahren nach Anspruch 15, **dadurch gekennzeichnet, dass** der Produktträger (4) mit dem ersten Fenster (12) nach oben und dem zweiten Fenster (14) nach unten transportiert wird.

17. Verfahren nach Anspruch 15 oder 16, **dadurch gekennzeichnet, dass** der Transport des Produktträgers (4) kontinuierlich mit konstanter Geschwindigkeit erfolgt und dass die Etiketten (8) an den Konsumprodukten (6) während des Transports angebracht werden.

18. Verfahren nach Anspruch 15 oder 16, **dadurch gekennzeichnet, dass** der Produktträger (4) zum Anbringen der Etiketten (8) an den Konsumprodukten (6) bis zum Stillstand abgebremst wird.

19. Verfahren nach einem der Ansprüche 15 bis 18, **dadurch gekennzeichnet, dass** die Etiketten (8) auf die Konsumprodukte (6) aufgeklebt werden.

20. Verfahren nach einem der Ansprüche 15 bis 19, **dadurch gekennzeichnet, dass** in den Produktträger (4) mehrere gegebenenfalls verschiedenartige Konsumprodukte (6) in einem vorgegebenen Abstand zueinander eingelegt und fixiert werden und dass diese durch Anbringen von Etiketten (8) an ihrer Vorder- und Rückseite miteinander verbunden werden.

21. Verfahren nach einem der Ansprüche 15 bis 20, **dadurch gekennzeichnet, dass** die Konsumprodukte (6) an einer Beschickungsstation in den Produktträger (4) eingesetzt und an einer Entnahmestation aus ihm entnommen werden.

22. Verfahren nach einem der Ansprüche 15 bis 21, **dadurch gekennzeichnet, dass** der Produktträger (4) in einem geschlossenen Kreislauf transportiert wird.

## Claims

1. Device for the application of labels (8) to consumer products (6) with a conveying device (2) and with at least one product carrier (4) into which at least one consumer product (6) can be laid and which can be conveyed by means of the conveying device (2), **characterised in that** the product carrier (4) has two windows (12, 14), via which a front face and a rear face of the consumer product (6) laid in place are freely accessible, and **in that** arranged at the conveying device (2) is a first label dispenser (18) for the application of labels (8) on the front face and a second label dispenser (22) for the application of labels (8) on the rear face.

2. Device according to Claim 1, **characterised in that** the conveying device (2) has a conveyor belt (16) or a conveyor chain, onto which the product carrier (4) can be laid for the purpose of conveying.

3. Device according to Claim 2, **characterised in that** during conveying one of the windows (12) points upwards and the other window (14) points downwards.

4. Device according to Claim 3, **characterised in that** first label dispenser (18) is arranged above the conveying device (2) and the second label dispenser (22) is arranged below the conveying device (2), and **in that** the conveying device (2) has in the area above the second label dispenser (22) two conveyor belts (24) running parallel at a distance from one another, exposing the rear face of the consumer product (6).

5. Device according to Claim 4, **characterised in that** the conveyor belts (24) have in each case a vertically arranged conveying surface (26), and **in that** the product carrier (4) can be conveyed by the conveying surface (26) by means of friction connection.

6. Device according to any one of the preceding claims, **characterised in that** several consumer products (6) can be laid into the product carrier (4) and can be conveyed with a specified distance between them.

7. Device according to Claim 6, **characterised in that** different types of consumer products (6) can be inserted at the same time into the product carrier (4).

8. Device according to Claim 6 or 7, **characterised in that** the consumer products (6) laid into the product carrier (4) are connected to one another by common labels (8).

9. Device according to any one of the preceding claims, **characterised in that** the labels (8) have an adhesive layer.

10. Device according to any one of the preceding claims, **characterised in that** the product carrier (4) has accommodation contours (10) which correspond to the outer contours of the consumer products (6).

11. Device according to any one of the preceding claims, **characterised by** a loading station for loading the product carrier (4) with consumer products (6).

12. Device according to any one of the preceding claims, **characterised by** a removal station for removing the consumer products (6) from the product carrier (4).

13. Device according to any one of the preceding claims, **characterised by** several product carriers (4) capable of being conveyed by the conveying device (2) one behind another.

14. Device according to any one of the preceding claims, **characterised in that** the conveying device (2) forms a conveying circuit.

15. Method for the application of labels (8) to consumer products (6) laid into at least one product carrier (4), wherein the product carrier (4) is conveyed by means of a conveying device (2), **characterised in that**, by means of a first label dispenser (18) a label (8) is applied on a front face of the consumer product (6) made accessible through a first window (12) in the product carrier (4) and by means of a second label dispenser (22) a further label (8) is applied on a rear face of the consumer product (6) made accessible through a second window (14) in the product carrier (4).

16. Method according to Claim 15, **characterised in that** the product carrier (4) is conveyed with the first window (12) pointing upwards and the second window (14) pointing downwards.

17. Method according to Claim 15 or 16, **characterised in that** the conveying of the product carrier (4) takes place continuously at constant speed, and **in that** the labels (8) are applied to the consumer products (6) during the conveying.

18. Method according to Claim 15 or 16, **characterised in that** the product carrier (4) is braked as far as a standstill in order to apply the labels (8) to the consumer products (6).

19. Method according to any one of Claims 15 to 18, **characterised in that** the labels (8) are adhesively attached to the consumer products (6).

20. Method according to any one of Claims 15 to 19, **characterised in that** several consumer products (6) of different types if appropriate, are laid into the product carrier (4) and fixed at a predetermined distance interval from one another, and **in that** they are connected to one another by the application of labels (8) to their front and rear faces.

21. Method according to any one of Claims 15 to 20, **characterised in that** the consumer products (6) are inserted into the product carrier (4) at a loading station and removed from it at a removal station.

22. Method according to any one of Claims 15 to 21, **characterised in that** the product carrier (4) is conveyed in a closed circuit.

## Revendications

1. Dispositif pour appliquer des étiquettes (8) sur des produits de consommation (6), comprenant un dispositif de transport (2) et au moins un support de produits (4) dans lequel peut être déposé au moins un produit de consommation (6) et qui peut être transporté au moyen du dispositif de transport (2), **caractérisé en ce que** le support de produits (4) présente deux fenêtres (12, 14) qui permettent d'accéder librement à une face avant et à une face arrière du produit de consommation (6) qui y est déposé, et **en ce que** sur le dispositif de transport (2) sont disposés un premier distributeur d'étiquettes (18) pour appliquer des étiquettes (8) sur la face avant et un second distributeur d'étiquettes (22) pour appliquer des étiquettes (8) sur la face arrière.

2. Dispositif selon la revendication 1, **caractérisé en ce que** le dispositif de transport (2) présente une bande transporteuse (16) ou une chaîne transporteuse sur laquelle peut être déposé le support de produits (4) destiné au transport.

3. Dispositif selon la revendication 2, **caractérisé en ce que**, lors du transport, une des fenêtres (12) pointe vers le haut et l'autre fenêtre (14) vers le bas.

4. Dispositif selon la revendication 3, **caractérisé en ce que** le premier distributeur d'étiquettes (18) est placé au-dessus du dispositif de transport (2) et le second distributeur d'étiquettes (22) au-dessous du dispositif de transport (2), et **en ce que** le dispositif de transport (2) présente, dans la zone au-dessus du second distributeur d'étiquettes (22), deux bandes transporteuses (24) s'étendant parallèlement entre elles qui donnent accès à la face arrière du produit de consommation (6).

5. Dispositif selon la revendication 4, **caractérisé en ce que** les bandes transporteuses (24) présentent chacune une surface de transport (26) disposée verticalement, et **en ce que** le support de produits (4) peut être transporté par friction par la surface de transport (26).

6. Dispositif selon l'une des revendications précédentes, **caractérisé en ce que** plusieurs produits de consommation (6) peuvent être déposés dans le support de produits (4) et transportés avec un espacement prédéfini.

7. Dispositif selon la revendication 6, **caractérisé en ce que** des produits de consommation (6) de nature différente peuvent être déposés ensemble dans le support de produits (4).

8. Dispositif selon la revendication 6 ou 7, **caractérisé en ce que** les produits de consommation (6) déposés dans le support de produits (4) peuvent être reliés entre eux par des étiquettes communes (8).

9. Dispositif selon l'une des revendications précédentes, **caractérisé en ce que** les étiquettes (8) présentent une couche de colle.

10. Dispositif selon l'une des revendications précédentes, **caractérisé en ce que** le support de produits (4) présente des réceptacles (10) dont la forme correspond au profil extérieur des produits de consommation (6).

11. Dispositif selon l'une des revendications précédentes, **caractérisé par** une station de chargement pour garnir le support de produits (4) de produits de consommation (6).

12. Dispositif selon l'une des revendications précédentes, **caractérisé par** une station de retrait pour retirer les produits de consommation (6) du support de produits (4).

13. Dispositif selon l'une des revendications précédentes, **caractérisé par** plusieurs supports de produits (4) pouvant être transportés les uns derrière les autres par le dispositif de transport (2).

14. Dispositif selon l'une des revendications précédentes, **caractérisé en ce que** le dispositif de transport (2) forme un circuit de transport.

15. Procédé pour appliquer des étiquettes (8) sur des produits de consommation (6) logés dans au moins un support de produits (4), le support de produits (4) pouvant être transporté au moyen d'un dispositif de transport (2), **caractérisé en ce qu'**une étiquette (8) est appliquée au moyen d'un premier distributeur d'étiquettes (18) sur une face avant du produit de consommation (6) qui est librement accessible par une première fenêtre (12) dans le support de produits (4), et **en ce qu'**une autre étiquette (8) est appliquée à l'aide d'un second distributeur d'étiquettes (22) sur une face arrière du produit de consommation (6) qui est librement accessible par une seconde fenêtre (14) dans le support de produits (4).

16. Procédé selon la revendication 15, **caractérisé en ce que** le support de produits (4) est transporté avec la première fenêtre (12) pointant vers le haut et la seconde fenêtre (14) pointant vers le bas.

17. Procédé selon la revendication 15 ou 16, **caractérisé en ce que** le support de produits (4) est transporté en permanence à une vitesse constante, et **en ce que** les étiquettes (8) sont appliquées sur les produits de consommation (6) durant le transport.

18. Procédé selon la revendication 15 ou 16, **caractérisé en ce que** le support de produits (4) servant à appliquer les étiquettes (8) sur les produits de consommation(6) est freiné jusqu'à ce qu'il s'arrête.

19. Procédé selon l'une des revendications 15 à 18, **caractérisé en ce que** les étiquettes (8) sont collées sur les produits de consommation (6).

20. Procédé selon l'une des revendications 15 à 19, **caractérisé en ce que** plusieurs produits de consommation (6) éventuellement de nature différente sont déposés et immobilisés dans le support de produits (4) avec un espacement prédéfini, et **en ce que** ceux-ci sont reliés entre eux sur leur face avant et sur leur face arrière en appliquant des étiquettes (8).

21. Procédé selon l'une des revendications 15 à 20, **caractérisé en ce que** les produits de consommation (6) sont déposés dans le support de produits (4) au niveau d'une station de chargement et en sont retirés au niveau d'une station de retrait.

22. Procédé selon l'une des revendications 15 à 21, **caractérisé en ce que** le support de produits (4) est transporté en circuit fermé.
